# EUROPÄISCHE PATENTSCHRIFT

(11) **EP 1 052 314 B1**
(45) Veröffentlichungstag und Bekanntmachung des Hinweises auf die Patenterteilung: **17.03.2004**
(21) Anmeldenummer: 00810364.0
(22) Anmeldetag: 28.04.2000
(51) Int. Cl.: D01H 1/16

(54) **Sensorik für Ringspinnmaschine**
Sensor system for a ring spinning machine
Système de déctection pour un métier à filer des anneaux

(30) Priorität: 06.05.1999 CH 85299; 26.06.1999 DE 19929467
(43) Veröffentlichungstag der Anmeldung: 15.11.2000
(73) Patentinhaber: MASCHINENFABRIK RIETER AG, CH-8406 Winterthur (CH)
(72) Erfinder: Föhn, Sigisbert, 8335 Hittnau (CH); Gschliesser, Gerd, 8400 Winterthur (CH)

(56) Entgegenhaltungen:
- EP-A- 0 480 898
- EP-A- 0 651 079
- PATENT ABSTRACTS OF JAPAN vol. 1998, no. 02, 30. Januar 1998 (1998-01-30) & JP 09 279426 A (TOYOTA AUTOM LOOM WORKS LTD), 28. Oktober 1997 (1997-10-28)
- PATENT ABSTRACTS OF JAPAN vol. 017, no. 446 (C-1098), 17. August 1993 (1993-08-17) & JP 05 098522 A (HITACHI LTD), 20. April 1993 (1993-04-20)

## Beschreibung

Die Erfindung betrifft eine Sensorik für eine Ringspinnmaschine insbesondere mit einem Ringrahmen. Die Sensorik kann für die Erkennung von sogenannten "Schleicherspindeln" konzipiert bzw. ausgeführt werden und kann einer entsprechenden Anzeige zugeordnet werden.

Der Ringrahmen kann ein quer zu einem Auflageteil für Ringe angeordnetes Stützteil aufweisen, der gemäss der DE-A-1 43 24 587.0 (Obj. Nr. 2338) zur Aufnahme einer Schiene dient, welche Ringe zur Einengung des Fadenballons trägt. Der Ringrahmen kann ferner mit Durchbrüche gemäss DE-A-195 42 802 (Obj. Nr. 2526) versehen werden. Eine derartige Konstruktion ist für die vorliegende Erfindung nicht wesentlich, dient aber nachfolgend zur Erklärung eines Beispiels der praktischen Anwendung eines Systems gemäss der vorliegenden Erfindung.

### Stand der Technik.

Ein Überblick über die grundsätzlich bekannten Lösungen für die Sensorik in der Ringspinnmaschine ist aus dem Fachartikel "Sensoren für Fadenwächter" in Textiltechnik 34 (1984) 3 (Seite 131) entnehmbar. Dazu sind einzelne Lösungen aus der Patentliteratur bekannt. Insbesondere sind die folgenden Lösungen bekannt, die auf einer berührungslosen Abtastung der Läuferbewegung, meistens mittels magnetischer Sensoren, beruhen oder zumindest zeigen:
- US-B-2,930,179; US-B-2,930,180 und US-B-3,102,378
- FR-A-1,518,050
- DE-A-2,505,399
- EP-A-329 618
- CH-B-556 923
- JP-A-GM 6-83777
- DE-A-40 35 385.

Andere, vorgeschlagene Sensoren sind z.B. Vibrationssensoren (US 4,254,613), optische Sensoren (EP-A-480 898) und akustische Sensoren (EP-A-442 327).

Noch weitere Schriften befassen sich mit Abfragesystemen, um die Zustände der vielen Einzelsensoren in einer Ringspinnmaschine ermitteln zu können. Beispiele sind JP-B-8-16287; DE-A-37 44 208; CH-B-684 908; EP-B-600 268 und DE-A-40 11 944.

Die Vielzahl der Sensoren führt aber auch zu weiteren Probleme, z.B. bezüglich der Verdrahtung und der Signalüberttragung. Einzelne Lösungen sind z.B. in DE-A-30 05 746; EP-A-389 849; DE-A-36 37 969 und DE-A-196 31 302 gezeigt worden.

Die Erkennung von Schleicherspindeln ist an und für sich aus DE 4011944 bzw. DE 4228300 bekannt.

Schliesslich befassen sich einige wenige Schriften mit der Problematik des Anbringens an der Ringspinnmaschine selbst, wie z.B. JP-A- 9-279426 und CH-B-671 040. Aus keinen von beiden ist aber eine zufriedenstellende Lösung erkennbar.

### Die Erfindung:

Die Erfindung befasst sich hauptsächlich mit der letztgenannten Problematik, d.h. mit dem Anbringen einer Vielzahl von Sensoren an einer Ringspinnmaschine mit einem Ringrahmen, wobei die Sensoren sich mit dem Ringrahmen bewegen sollten, z.B. weil sie auf die Bewegungszustände der Läufer ansprechen sollten. Es ist die Aufgabe der Erfindung, eine Lösung vorzusehen, welche gegenüber dem Stand der Technik eine Effizienzsteigerung beim Montieren ermöglicht.

Die Erfindung sieht demgemäss einen Träger für eine Mehrzahl von in einer Ringspinnmaschine anzubringenden Sensoren vor, dadurch gekennzeichnet, dass der Träger einen länglichen Körper mit Mitteln zum Befestigen des Körpers an dem Ringrahmen umfasst, derart dass der Körper sich über einen Längsabschnitt der Maschine erstrecken kann, der mehreren Spinnstellen entspricht, wobei der Körper zum Befestigen von einer entsprechenden Anzahl Sensoren angeordnet ist.

Der Längsabschnitt der Maschine entspricht aber vorzugsweise nicht allen Spinnstellen auf der entsprechenden Maschinenseite, sodass mehrere Träger an dem Ringrahmen befestigt werden müssen, um für jede Spinnstelle pro Maschinenseite einen eigenen Sensor an dem Ringrahmen anzubringen. Die Längen der Körper sind vorzugsweise alle gleich und nach der Montage decken sie vorzugsweise die Vorderseite des Ringrahmens von einem Ende bis zum anderen ab.

In einem Fall wo eine Maschine für die sogenannte Sektionsmontage vorbereitet ist (z.B. gemäss unserer DE Patentanmeldung Nr. 197 55 780.5 vom 16 Dezember 1997), entspricht die Länge eines Körpers der Sektionslänge.

Der Körper ist vorzugsweise als Profil ausgebildet und ist beispielsweise im wesentlichen U-förmig im Querschnitt. Dieser Körper bildet somit einen Kanal für die den Sensoren zugeordnete Verdrahtung. In der Ringspinnmaschine können sich benachbarte Körper aneinander anschliessen bzw. miteinander verbunden werden, um eine in Längsrichtung der Maschine durchgehenden Kanal zu bilden. Jedem Körper kann eine Abdeckung zugeordnet werden, um den entsprechenden Kanalabschnitt zu schliessen. Die Abdeckung ist vorzugsweise auch aus einzelnen Teilstücken zusammengestellt, wobei die Länge eines Teilstückes zweckmässigerweise der Länge eines Trägerkörpers entspricht, sodass jedem Kanalabschnitt ein eigenes Abdeckstück zugeordnet werden kann.

Der Körper wird vorzugsweise an der Vorderseite des Ringrahmens befestigt. Wo der Körper als U-förmiges Profil ausgebildet ist, kann der "Boden" des Profils am Ringrahmen befestigt werden, sodass die beiden Wandteile des Profils von dem Ringrahmen wegzeigen.

Sofern die Erkennung von Schleicherspindeln vorgesehen ist, sieht grundsätzlich die Erfindung einen Einzelspindelsensor für eine Ringspinnmaschine vor. Der Sensor ist zum Abgeben eines Signals geeignet, das sowohl zum Anzeigen eines Fadenbruches wie auch zum Anzeigen eines "Schleichzustandes" der dem Sensor zugeordneten Spindel ausgewertet werden kann.

Der Sensor kann mit einer Auswertung und einem Anzeigemittel zusammenarbeiten, wobei das Anzeigemittel das Vorhandensein eines Schleichzustandes signalisiert. Das Anzeigemittel ist vorzugsweise in der Nähe der Spindel vorgesehen. Für den Sensor und das Anzeigemittel kann eine gemeinsame Halterung vorgesehen werden.

Im folgenden werden Ausführungen der Erfindung anhand der Figuren im einzelnen beschrieben. Es zeigen:
- Fig. 1: einen Querschnitt durch einen Ringrahmen mit den umgebenden Teilen einer Ringspinnmaschine gemäss DE-A-195 42 802,
- Fig. 2: eine perspektivische Darstellung eines Teils des Ringrahmens,
- Fig. 3: einen Querschnitt durch einen Ringrahmen einer Ringspinnmaschine mit einem Träger gemäss der Erfindung,
- Fig. 3A: ein Detail aus Fig. 3,
- Fig. 4: eine vereinfachte Ansicht in Richtung des Pfeils P in Fig. 3,
- Fig. 5: eine schematische Darstellung einer Seite einer Ringspinnmaschine im Querschnitt, und,
- Fig. 6: schematisch ein Sensoriksystem, das gemäss dem Konzept nach der Erfindung zusammengestellt werden kann.
- Fig. 7: eine schematische Darstellung einer Vorrichtung zur Verwendung mit einem Träger nach den Figuren 3 und 4.

Es wird vorerst auf die Konstruktion des Ringrahmens einer Ringspinnmaschine eingegangen, wonach eine Ausführung eines Trägers nach der Erfindung erklärt wird. Anschliessend wird auf die Sektionsmontage der Ringspinnmaschine und die entsprechende bevorzugte Gestaltung des Trägers und der Sensorik eingegangen.

Der Ringrahmen 110 in Fig. 2 weist ein horizontales Auflageteil 113 für einen Ring 112 auf, weiterhin zur Innenseite der Spinnmaschine hin ein Stützteil 111, an welchem eine Schiene 120 befestigt ist, die einen Halter 122 und einen Ring 124 zum Einengen des Fadenballons trägt. Es versteht sich, dass jeder Spindel 116 mit ihrem Kops 118 in einer Bohrung 125 des Ringrahmens 110 je ein Ring 112, ein Halter 122, sowie ein weiterer Ring 124 zugeordnet ist. Ein Ring 112 wird durch einen Haltering 114 am Ringrahmen 110 festgehalten. Zur Lenkung von Luftströmungen sind im Stützteil 111 Durchbrüche 126 vorhanden und Streifen 128 vorgesehen, welche unterhalb des Auflageteils 113 vom Stützteil 111 ausgehen. Die Durchbrüche 126 ermöglichen die Ableitung der gemäss Pfeile 140a,140b entlang der Kopse strömenden Luft. Solche Durchbrüche sind für die vorliegende Erfindung nicht wesentlich. Mit Hilfe solcher Luftleitmittel in Form der Durchbrüche 126 und Streifen 128 gelingt es aber, Fadenbrüche sowie die Maschinenverflugung wesentlich zu reduzieren.

Der Ringrahmen 150 der Figuren 3 und 4 entspricht weitgehend dem Rahmen 110 der Figuren 1 und 2, wobei die Halter 122 und Luftdurchbrüche 126 weggelassen worden sind. Dieser Ringrahmen 150 ist mit einem Träger versehen, der ein Grundkörper 152 in der Form eines U-förmigen Profils umfasst. Der Boden 154 des Profils ist an der Vorderseite 156 des Ringrahmens 150 angepasst, d.h., in diesem Fall, dass die dem Ringrahmen 150 gegenüberstehenden Oberfläche 158 des Profilbodens 154 flach ist und dass die "Breite" dieser Fläche 158 der Höhe der Rahmenvorderseite 156 im wesentlichen entspricht. Sowohl die Vorderseite 156 des Ringrahmens wie auch die entsprechende Fläche 158 des Profilbodens 154 könnte z.B gewölbt oder mit Kanten gebildet werden, wobei die beiden Querschnitte dann aneinander angepasst werden können.

Der Trägerkörper 152 ist mit einer Lippe 160 versehen, die sich während der Montage auf der nach oben gerichteten Fläche 162 des Ringrahmens 150 abstützt und den Profilkörper dadurch in der Höhe positioniert. Der Boden 154 des Körpers 152 ist mit einer Nute 164 zur Aufnahme von Befestigungsmittel (nicht gezeigt) versehen. Diese Befestigungsmittel erstrecken sich auch durch eine Bohrung 166 in der Vorderseite 156 hindurch, womit der Trägerkörper 152 an dem Ringrahmen 150 festgemacht wird. Auf die Positionierung des Körpers 152 in der Längsrichtung wird nachfolgend näher eingegangen.

Die dem Boden 154 gegenüberliegende Seite des Profilkörpers 152 ist an und für sich offen, wird aber nach der Montage durch eine Abdeckung 168 geschlossen. Die Abdeckung 168 kann mittels einer Schnappverbindung (schematisch mit dem Bezugszeichen 170 angedeutet) mit dem Profilkörper 152 verbunden werden. Die Abdeckung 168 dient auch dazu, gewisse Elektronikteile zu tragen, wie nachfolgend näher beschrieben wird. Diese Teile werden somit beim Entfernen der Abdeckung für die Wartung leicht zugänglich gemacht.

Die nach oben gerichtete Wand 172 des Profilkörpers 152 hat Durchbrüche 174, die zur Aufnahme von Befestigungsmittel 176 dienen, welche Sensorenhalterungen 178 an den Körper 152 festmachen. Die Halterungen 178 sind vorzugsweise individuell entfembar und die Verbindung jeder Halterung mit dem Träger sollte entsprechend leicht lösbar sein. Eine geeignete Verbindung kann durch einer bajonnet-artige Drehverschluss realisiert werden, wozu die Durchbrüche 174 viereckig (vgl. Fig 4) gebildet werden können. Die Einzelheiten der Befestigungsmittel 176 sind in den Figuren nicht gezeigt, da dem Fachmann verschiedene Möglichkeiten zur Verfügung stehen.

Der Profilkörper 152 kann z.B. aus Kunststoff oder aus einem Metall durch Stranggiessen gebildet werden. Das ausgepresste ("endlose") Profil kann dann auf vorbestimmte Längen zugeschnitten werden, um einzelne Körper zu bilden. Auf die Längen der einzelnen Körper wird nachfolgend näher eingegangen. Die Abdeckung kann durch ein ähnliches Verfahren gebildet werden, wobei sie aus der gleichen oder aus einem anderem Material hergestellt werden kann. Die bevorzugte Materialkombination umfasst einem Profilkörper aus Aluminium in Kombination mit einer Abdeckung aus Kunststoff.

In der Spinnmaschine sollten die Durchbrüche 174 derart angeordnet werden, dass der durch eine Halterung 178 gehaltene Sensor (nicht gezeigt) gegenüber einem Ring 180 zentriert (positioniert) ist, wie inbesondere aus der Fig. 4 erkennbar ist, wobei klargestellt werden soll, dass zur Vereinfachung in Fig. 4 nur den Innenrand 182 des Ringes 180 und den Aussenrand des Ringhalters 184 spezifisch gezeigt worden sind. Die Durchbrüche 174 müssen nach dem Stranggiessen des Körpers 152 darin durchstochen werden, wobei benachbarte Durchbrüche 174 einen vorbestimmten Abstand aufweisen, welcher der im Spinnmaschinenbau normierten Teilung der Spinnstellen (Ringachsen) entspricht. Es ist dann beim Montieren des Profilkörpers erforderlich die genaue Positionierung des ganzen Körpers 152 in Längsrichtung des Ringrahmens zu gewährleisten, ohne auf die einzelnen Halterungen 178 achten zu müssen. Diese Positionierung kann durch eine rationelle Gestaltung des Befestigungsmittels zwischen dem Profilkörper 152 und dem Ringrahmen 150 erleichtert werden. Das nicht gezeigte Befestigungsmittel kann z.B. Klemmschrauben umfassen, die den Körper 152 am Ringrahmen 150 halten, ohne ihn bis zum Festschrauben gegen ein Verschieben in Längsrichtung der Nute 164 (d.h. in Längsrichtung des Ringrahmens 150) zu verhindern. Erst wenn der Körper 152 in die richtige Position in der Längsrichtung steht, werden die Klemmschrauben festgeschraubt.

Die Elemente 186 in Fig. 4 stellen schematisch Befestigungselemente dar, womit der Ringhalter am Ringrahmen 150 befestigt wird, während das Element 188 einen sogenannten Läuferreiniger darstellt, wie er z.B. in DE-A-197 53 767 gezeigt worden ist. Der Läufer selbst ist in der Figur 4 mit dem Bezugszeichen 190 angedeutet. Der in Fig. 3 dargestellte Ring 180 ist als sogenannter "Schrägflanschring" (z.B. nach EP-B-528 056) gebildet. Die Erfindung kann aber mit anderen Ringtypen verwendet werden.

Die Halterung 178 ist zum Aufnehmen eines magnetischen Sensors konzipiert, der auf die Umdrehungen des Läufers 190 auf dem Ring 180 beim Spinnen anspricht. Da aber die Gestaltung und die Wirkungsweise solcher Sensoren dem Fachmann (z.B. aus der in der Einleitung aufgeführten Literatur) gut bekannt sind, wird hier nicht auf Einzelheiten des Sensors eingegangen. Die Erfindung ist sowieso nicht auf einen bestimmten Sensortyp eingeschränkt, obwohl es offensichtlich vorteilhaft ist, einen berührungslos arbeitenden Sensor zu wählen. Für die Erfindung ist es nur wichtig, dass sich der Sensor mit dem Ringrahmen bewegen muss, was hier dadurch gewährleistet wird, dass der Sensor am Ringrahmen befestigt wird.

Es kann unter Umständen wichtig sein, die Position einer Halterung 178 (bzw. des von ihm getragenen Sensors) radial gegenüber dem Ring 180 zu verändern, z.B. wenn ein Ring 180 mit einem bestimmten Durchmesser durch einen Ring mit einem anderen Durchmesser ersetzt wird, weil der Abstand des Sensors vom Läufer in vielen Fällen (insbesondere bei der Anwendung magnetischer Sensoren) für die Funktion wesentlich ist. Eine entsprechende Lösung ist in der Fig. 3A (in einem grösseren Massstab) schematisch gezeigt. Die Innenseite der Wand 172 ist mit mehreren (hier, drei), sich in der Längsrichtung erstreckenden Nuten 200 versehen. Diese Nuten können beim Stranggiessen an genau vorbestimmten Stellen gegenüber der Berührungsfläche 158 ausgebildet werden. Ein Klemmstück 202 des Befestigungsmittels für die Halterung 178 ist mit Rippen 204 versehen, die in die eine oder andere der Nuten 202 eingreifen kann, um eine Schnappverbindung zu bilden. Der Abstand des nicht gezeigten Sensors von der Zentralachse des Ringes 180 hängt daher davon ab, welche Nute 200 gewählt wird. Bei einer Auswahl (wie in Fig. 3A gezeigt) kann die Halterungsbefestigung in Berührung mit einem Ende des Durchbruches 174 kommen, bei einem anderen Auswahl mit dem anderen Ende des Durchbruches 174 und bei der dritten Auswahl kann die Befestigung frei zwischen den Enden des Durchbruches stehen. Das Klemmstuck 202 sollte die erforderliche Elastizität aufweisen, um eine feste Verbindung zwischen der Halterung 174 und dem Körper 152 zu gewährleisten, ohne die Lösbarkeit dieser Verbindung zu beeinträchtigen.

Es wird nun anhand der Figur 5 die sogenannte Sektionsmontage erklärt, wozu Angaben aus unserer DE Patentanmeldung Nr. 197 55 780.5 vom 16 Dezember 1997 hier aufgeführt sind.

Üblicherweise werden lange Spinnmaschinen in einzelne Abschnitte ("Sektionen") unterteilt, damit die Montage wenigstens zum Teil im Herstellerwerk erfolgen kann und andererseits bei der Aufstellung in der Spinnerei Baueinheiten ohne allzu grossen Aufwand bei der Endmontage zusammengesetzt werden können. Ein derartiges Konzept ist beispielsweise aus der Deutschen Patentschrift DE 882 967 bekannt. Die Spinnmaschine ist im wesentlichen in Längsteile, welche in Flucht angeordnet sind, unterteilt, wobei die Längsteile untereinander mit Querteilen oder Schilden verbunden sind. Eine Sektion soll im wesentlichen "selbsttragend" sein, d.h. sie soll ohne Hilfe aus benachbarten Sektionen montierbar sein. Das allgemeine Prinzip ist der Figur 5 zu entnehmen. Demgemäss umfasst eine Sektion einer Ringspinnmaschine zwischen zwei Schilder 12 (in Fig. 5 ist nur ein Schild 12 sichtbar) im unteren Teil einen Doffersupport 34 mit einem Dofferlager 32, wobei eine Schutzschiene 30 aussen am Doffersupport angebracht ist. Am unteren Teil des Schildes befindet sich ein Kabelkanal 30a sowie ein Spindelrahmenteil 26, die seitlich an dem Schild 12 angesetzt sind.

Im endmontierten Zustand sitzen auf dem Spindelrahmenteil 26 in Flucht eine Anzahl Spindeln 40 (auf diese Anzahl wird nachfolgend näher eingegangen). Weiterhin sind seitlich am Schild 12 Halter 22 für Führungsstangen 20 befestigt, welche vertikal beweglich einen Ringrahmenteil 24 und einen Fadenführerrahmenteil 28 führen. Die Längsteile Ringrahmen 24, Fadenführerrahmen 28 sind mittels Traversen 20b,20a mit der Führungsstange 20 verbunden.

Von der doppelseitigen ist in der Fig. 5 nur die links der Mittelebene M liegende Seite schematisch dargestellt. Im oberen Teil des Querteils oder Schildes 12 sitzt eine Zylinderbank 14, die ebenfalls als Längsteil ausgeführt ist, welche ein weiteres Längsteil, den Absaugkanal 32 trägt. Weiter stützen sich Zylindersupporte 16 auf der Zylinderbank 14 ab, welche das Streckwerk 18 tragen. Im Streckwerk befinden sich als weitere Längsteile 18a die Streckwerkszylinder, mittels derer der Verzug des gestrichelt gezeichneten Garns erreicht wird. Oben auf dem Zylindersupport 16 sitzt ein Träger 40a für Teile des Gatters, in welchem das zu verspinnende Material gelagert ist.

Eine lange Spinnmaschine kann tausend und mehr Spinnstellen mit jeweils einer Spindel 40 und einer Ring-Läuferkombination 24a,24b sowie einer Streckwerksarbeitsstelle beinhalten. Die beschriebenen Teile zusammen bilden einen mehr oder weniger kompletten (doppelseitigen) Abschnitt einer solchen langen Spinnmaschine 10, wobei dieser Abschnitt oder Sektion eine vorbestimmte (vom Hersteller "normierte") Anzahl Spindeln oder Spinnstellen umfasst. Eine geeignete Anzahl Spinnstellen pro Sektion ist z.B. acht-und-vierzig, d.h. je vier-und-zwanzig pro Seite einer doppelseitigen Sektion. Die Erfindung ist aber keineswegs auf diese Anzahl eingeschränkt, die von einem Hersteller zu einem anderen verschieden sein kann.

In einer endmontierten Spinnmaschine befinden sich daher zahlreiche (z.B. fünfzig oder noch mehr) Maschinenabschnitte 11 hintereinander in einer Reihe zwischen einem sogenannten Endkopf und einer Fusseinheit (für die Gesamtanordnung siehe z.B. Fig. 1 in DE-A-39 35 901) Die eigentliche Anzahl Sektionen in einer bestimmten Maschine hängt von den Anforderungen der bestellenden Spinnerei ab, wobei die maximale Anzahl Sektionen von den Problemen begrenzt wird, die aus der Übertragung der Antriebskräfte bzw. Saugluft usw. vom Endkopf bzw. von der Fusseinheit aus entstehen. Das Konzept der Tragstruktur einer Sektion sieht mindestens zwei mit Längsteilen 30,30',26 usw. untereinander verbundene Querteile 12, also Ständer oder Schilde, auf, wobei zusätzlich Teile derselben oder eines anderen Maschinenabschnittes 11 wie der Ringrahmen 24' mit Separatoren 25 und/oder Schienen 42 in dem gezeigten und beschriebenen Maschinenabschnitt provisorisch, also für den Transport, untergebracht sind. In der Spinnerei werden dann die teilmontierten Sektionen zusammen mit den individuellen Teilen zusammengebaut, um eine Maschine der bestellten Grösse (Spindelzahl, daraus abgeleitet, Anzahl Sektionen) zu ergeben.

Es werden aus diesen Erklärungen ohne zusätzliche Darstellungen zwei Erkenntnisse ersichtlich sein, nämlich dass
- einerseits ein Ringrahmen 150 (Fig. 3) gemäss dem Konzept der Sektionsmontage aus einer Vielzahl von länglichen Teilstücken zusammengestellt wird, wobei die Länge des Teilstückes der Länge einer Sektion im wesentlichen gleich ist, und
- andererseits die Länge des Profilkörpers 152 (Fig. 3) vorzugsweise der Länge der Sektion angepasst wird, sodass jeder Profilkörper 152 einem jeweiligen Ringrahmenteilstück zugeordnet werden kann.

Daraus folgt, dass die Anzahl Halterungen 178 pro Profilkörper 152 der Anzahl Ringe 180 des entsprechenden Ringrahmenteilstückes gleich sein soll, wobei diese Anzahl vom Montagekonzept des Herstellers abhängt. Es wird aber auch klar sein, dass die Erfindung nicht auf die Gleichheit der Profilkörperlänge und der Sektionslänge einer bestimmten Maschine eingeschränkt ist. Es wäre möglich z.B. zwei oder mehr Profilkörper pro Seite einer Maschinensektion zu verwenden. Es wäre aber abenfalls möglich, jeder Profilkörper in einer standartisierten Länge zu liefern, die an keinem bestimmten Maschinensektionskonzept angepasst ist, wobei dann jeder Körper allenfalls geschnitten werden muss, um ihn an die vorgefundene Anwendung anzupassen.

Es wird nun anhand der Figur 6 auf das Gesamtkonzept der Maschinensensorik eingegangen, bevor auf die vorerwähnten Elektronikteile in jeder Sektion zurückgegriffen wird. Es wird davon ausgegangen, dass jede Sektion mit der eigenen Mikrocomputer versehen ist, welcher die Ausgangssignale der dieser Sektion zugeordneten Sensoren verwaltet. Jeder Sektionscomputer steht in Kommunikation mit einer Zentraleinheit, wobei die Verbindungen mit dieser Zentraleinheit in Abhängigkeit vom Gesamtkonzept unterschiedlich sein können.

Fig. 6 zeigt daher schematisch fünfzig Sektionseinheiten S1------S50, die mittels einem BUS mit einem Adapter A verbunden sind, sowie nähere Einzelheiten einer einzigen Einheit S25, die als Beispiel für die anderen dient, weil alle Einheiten S1 bis S50 gleich sind. Die Einheit S25 umfasst ein Computerchip (Printed Circuit Board) PCB sowie einzelne Leitungen L1 bis L24 zwischen Eingangs-/Ausgangspunkte an diesem Chip und einzelnen Verbindungselemente V1 bis V24. Die Verbindungselemente V1 bis V24 sind derart gestaltet und gegenüber jeweiligen Durchbrüche 174 (Fig. 3) befestigt, dass beim Einstecken einer Halterung 178 in ihrer Aufnahmeöffnung 174 die Signalein- bzw. ausgänge des von dieser Halterung getragenen Sensors automatisch (ohne weiteres Zutun) über die jeweilige Leitung Lx mit dem Chip PCB verbunden werden. Der Chip PCB ist auch mit Hauptsignaleingangs- bzw. -ausgangsmittel HS zum Verbinden mit dem BUS versehen. Der BUS kann z.B. als sogenannter Ethernet-Bus realisiert werden, wobei die Erfindung nicht auf diese Bus-Art eingeschränkt ist. Schliesslich ist jeder Computer PCB mit einer ihm zugeordneten Signallampe SL verbunden. Der Zweck dieser Lampe wird nachfolgend noch näher erklärt.

Der Adapter A muss nicht mit einem eigenen Computer versehen werden. Er dient dazu, den BUS mit anderen Steuerungseinheiten zu verbinden, insbesondere mit der Maschinensteuerung bzw. deren Energiezufuhr M und einer Zentraleinheit ZE zur Auswertung der von den Sensoren gelieferten Informationen. Die Zentraleinheit ZE kann ihrerseits mit einem Datenerfassungs- bzw. Prozessleitsystem SW verbunden werden, z.B. mit einem von der Anmelderfirma unter der Name "SPIDERWEB" gelieferten System. Auf diese Verbindung wird aber hier nicht näher eingegangen werden, weil die Erfindung damit direkt nichts zu tun hat. Alle Verbindungen sind aber vorzugsweise für die bilaterale Kommunikation konzipiert.

Die in der Fig. 6 gezeigte Anordnung geht von zwei "Rahmenbedingungen" aus, nämlich dass
- die an der Spinnmaschine anzubringende Sensorik nicht direkt an die Verdrahtung der Maschine angeknüpft werden kann bzw. dass die Zentraleinheit ZE nicht direkt in die Maschinensteuerung integriert werden kann, und
- die Sensorik muss nicht mit einer Luntenstopp-Funktion (z.B. gemäss DE-A-35 26 305) verbunden werden. Die Erfindung ist aber nicht zur Verwendung innerhalb dieser Rahmenbedingungen eingeschränkt, d.h. sie kann z.B als Alternative im Rahmen eines Systems gemäss EP-B-389 849 realisiert werden.

Es ist auch nicht notwendig, eine Zentraleinheit pro Maschine vorzusehen, d.h. es könnten die Adapter A von mehreren Spinnmaschinen mit einer gemeinsamen Zentraleinheit ZE verbunden werden. Einfachheitshalber wird aber für die weitere Beschreibung angenommen, dass jede Maschine mit einer eigenen Zentrale ZE (Fig. 6) versehen ist und dass diese Zentrale nur Aufgaben im Zusammenhang mit der Fadenbruchsensorik (keine Maschinensteurungsfunktionen) bewältigen muss. Die Zentrale ZE hat auf jeden Fall keine direkte Verbindung mit den einzelnenen, von den Halterungen 178 getragenen Sensoren, sondern nur mittels dem BUS mit den Sektionscomputer PCB. Jeder Computer PCB ist daher dazu konzipiert, die ihm zugeordneten Sensoren nach ihren jeweiligen Zuständen abzufragen (Multiplexor-Funktion) und die entsprechenden Informationen auf Kommando der Zentrale an diese weiterzuleiten. Auf die Art der zu übertragenden Informationen wird nachfolgend näher eingegangen, nachdem wieder anhand der Figuren 3 und 4 die Anordnung der Elektronikteile in jeder Sektion erläutert worden ist.

Der Chip PCB jeder Sektion ist in der Abdeckung 168 des dieser Sektion zugeordneten Profilkörpers 152 untergebracht. Die Leitung Lx (siehe Fig. 6, in Fig. 3 nicht gezeigt) für ein Sensor erstreckt sich vom Chip PCB in Richtung des Durchbruches 174, womit die Sensorhalterung 178 am Körper 152 festgemacht werden soll. Die Leitung kann mit einem Schnellverbindung (nicht gezeigt) versehen werden, womit sie leicht mit einer entsprechenden, mit dem Sensor verbundenen Leitung für die Signalübertragung verbunden werden kann. Die Hauptein- bzw. -ausgänge (HS, Fig. 6) können beim Montieren der Träger mit den Ein- bzw Ausgänge der benachbarten Chips verbunden werden. Die Profilkörper 152 mit ihren Abdeckungen 168 bilden somit einen Kabel- bzw. Verdrahtungskanal, wodurch die elektronischen Teile und ihre Verbindungsleitungen geschützt sind.

Grundsätzlich ist es möglich, mittels der heute bekannten, auf den Läufer ansprechenden Sensoren, zwei Informationen bezüglich einer Spinnstelle zu gewinnen, nämlich
a) Faden wird (nicht) aufgewickelt, und
b) die Spindeldrehzahl.

Im Fall a) stellt der Chip PCB anhand des Ausgangssignals vom Sensor fest, ob der Läufer periodisch am Sensor vorbeiläuft (Faden wird aufgewickelt) oder nicht (Faden wird nicht aufgewickelt). Im Fall b) muss der Chip PCB zusätzlich die Anzahl Läuferumdrehungen pro gegebene Zeiteinheit ermitteln können. Der Chip ist vorzugsweise auch in der Lage, fehlerhafte Sensoren festzustellen.

Der Chip PCB sammelt und wertet demgemäss lokal die Ausgangssignale der ihm zugeordneten Sensoren aus. Sofern dabei keine Defekte festgestellt werden, müssen keine "Ereignistelegramme" an die Zentraleinheit ZE gesendet werden. Folgende Misszustände müssen aber mittels eines solchen Telegramms weitergegeben werden:
1) Fadenbruch festgestellt
2) Spindeldrehzahl ausserhalb Toleranzen
3) Sensor defekt.

Gleichzeitig sollte die dieser Sektion zugeordnete Signallampe SL (Fig. 6) aufgeleuchtet werden, um die Bedienung anzuzeigen, in welcher Sektion der Fehler aufgetreten ist. Es wäre vorteilhaft, die Fehlermeldungen mit einer Spindelidentifikation (z.B. Nummer) und allenfalls mit einem "Zeitstempel" zu versehen. Aber auch anhand von Meldungen pro Sektion (ohne Zeitstempel) ist die Zentraleinheit ZE bzw. die Datenerfassung SW in der Lage, das Betriebsverhalten der Maschine auszuwerten und anzuzeigen, so dass die Bedienung eingreifen kann. Wenn kein Zeitstempel mitgesendet werden kann, wird ein Ereignis vorzugsweise "sofort" mittels eines "Telegrammes" an die Zentrale gemeldet, wo der Zeitpunkt der Meldung erfasst werden kann.

Es kann aber von speziellem Interesse sein, Informationen aus besonderen Zeitperioden zu gewinnen, z.B. die Anzahl Fadenbrüche beim Wiederanfahren nach einem Doffvorgang ("Anfahrfadenbrüche). Um dies zu ermöglichen, und auch um Fehlinterpretationen während des Stillstandes, beim Hochlaufen und beim Abspinnen zu vermeiden, müssen die Chips PCB von der Zentrale ZE aus über den momentanen Zustand der Maschine informiert werden, bzw. Befehle erhalten, die bestimmten Auswertungen in den Chips auslösen und/oder unterdrücken.

Die verschiedenen Funktionen können somit folgenderweise zusammengefasst werden:

Die Sektion:
- erhält bei der Initialisierung von der Zentrale ZE die Parameter
   - Minimaldrehzahl (Faden läuft)
   - der Zeitintervall, der für die Ermittlung von sogenannten "Schleicherspindel" zu verwenden ist.
- berechnet aus den Signalen für die korrekt laufenden Spindeln eine mittlere Sektionsdrehzahl
- ermittelt einen Sammelzustand über ihre zugeordneten Spindeln für
   Fadenbruch (brüche) vorhanden
   Schleicherspindel(n) vorhanden
   Sensoren defekt.
- erhält periodisch von der Zentrale ZE eine Drehzahl für die Ermittlung der Schleicherspindeln. Spindeln, die länger als das definierte Schleicher-Zeitintervall langsamer als die vorgegebene Drehzahl laufen, werden als Schleicherspindel erfasst.
- ermittelt im Betrieb zyklisch den Spinnstellenzustand und steuert bei Bedarf die Signallampe SL beim Aussenden eines Ereignistelegramms an die Zentrale ZE.
- ermittelt während der Anlauf- und/oder der Doffphase die Anzahl Fadenbrüche. In dieser Phase müssen die Fadenbrücheinformationen in der Sektion gespeichert werden und beim Anfragen von der Zentrale aus (nach der Beendigung der speziellen Phase) als Sondermeldung gesendet werden. Während einer solchen Phase wird die Spindeldrehzahl normalerweise nicht ermittelt, da sie sich stetig ändert. Der Beginn bzw. das Ende einer solchen Phase wird von der Zentrale gemeldet.

Der Adapter
- leitet die Signale von den Sektionen weiter
- leitet ein Signal weiter, das angibt, ob die Maschine läuft oder nicht
- gibt ein Doffsignal weiter.

Die Zentrale (sofern nicht schon erwähnt)
- fasst Spindeldaten zusammen (beispielsweise pro Schicht)
- ermittelt periodisch aus den Sektionsdrehzahlen die Grenzdrehzahl für die Ermittlung der Schleicherspindeln und leitet diese an die Sektionen weiter.

Die Fig. 7 zeigt nun einen Beispiel einer Weiterentwicklung nach der vorliegenden Erfindung. Die Halterung 178 hat einen Vorsatz 300, welcher das Sensorgerät 302 aufnimmt. Das Sensorgerät 302 ist über eine Leitung 304 mit dem PCB verbunden. Das Gerät 302 umfasst z.B. ein Mittel zum Erzeugen eines magnetischen Feldes und einen Hall-Effekt-Sensor (nicht speziell angedeutet), welche auf die vom Läufer verursachten "Störungen" im Feld anspricht. Die Halterung 178 trägt aber auch eine Lichtquelle (z.B. eine Lichtdiode 306), die ebenfalls mittels einer Leitung 308 mit dem PCB verbunden ist. Die Funktion dieser Lichtquelle 306 wird nachfolgend erklärt.

In der Ausführung gemäss den Figuren 1 bis 6 dient die Abdeckung 168 auch dazu gewisse Elektronikteile (insbesondere einen "Computer-Board" PCB) zu tragen. Dies ist grundsätzlich möglich, stellt aber nicht die bevorzugte Lösung dar. In der Ausführung nach der Figur 7 werden die Elektronikteile PCB vorzugsweise unabhängig von der Abdeckung 168 und hinter dieser im Kanal angebracht, wobei sie mittels geeigneter lösbarer Befestigungsmittel leicht anzubringen und zu entfernen sind. Diese Teile werden somit beim Entfernen der Abdeckung für die Wartung leicht zugänglich gemacht. Der PCB ist mit einer Auswertungszentrale verbunden, wie schon in der vorangehenden Beschreibung erklärt wurde und hier nicht wiederholt wird.

Wenn die Spindeldrehzahl ausserhalb den Toleranzen ist, kann der PCB direkt die Energieversorgung für Lichtquelle 306 einschalten, so dass sofort und an der betroffenen Stelle dieser Fehler angezeigt wird. Der Fehler wird aber auch an die Zentrale gemeldet, so dass er auch dort zur Anzeige erscheint. Die Bedienungsperson wird dadurch schnellstmöglich informiert und in der Lage, das Weiterleiten von fehlerhaften Kopse zu unterbinden. Der schnelle Eingriff ist in diesem Fall von grosser Bedeutung, weil die Folgekosten in der Weiterverarbeitung beträchtlich sind. Gleichzeitig kann eine der Maschinensektion zugeordnete Signallampe aufgeleuchtet werden, um der Bedienungsperson anzuzeigen, in welcher Sektion der langen Spinnmaschine der Fehler aufgetreten ist.

Es wäre vorteilhaft, die Fehlermeldungen an die Zentrale mit einer Spindelidentifikation (z.B. Nummer) zu senden und gegebenenfalls mit einem "Zeitstempel" zu versehen. Aber auch anhand von Meldungen pro Sektion (ohne Zeitstempel) ist die Zentraleinheit in der Lage, das Betriebsverhalten der Maschine auszuwerten und anzuzeigen, so dass die Bedienungsperson eingreifen kann. Wenn kein Zeitstempel mitgesendet werden kann, wird ein Ereignis vorzugsweise "sofort" mittels eines "Telegramms" an die Zentrale gemeldet, wo der Zeitpunkt der Meldung erfasst werden kann.

Die Lichtquelle 306 muss natürlich nicht unbedingt in der Halterung 178 vorgesehen sein, sie könnte auch separat an der Maschine angebracht werden, vorzugsweise aber in direkter Nähe der betroffenen Spindel. Eine Alternativlösung würde darin bestehen, nur an der Zentrale oder an einer Sektionsunterzentrale eine Anzeige zu erzeugen. Die Kombination mit dem Sensor bei direkter Verbindung mit dem PCB wird aber der Vorzug gegeben.

## Patentansprüche

1. Träger für eine Mehrzahl von in einer Ringspinnmaschine anzubringenden Sensoren mit einem länglichen Körper (152) in der Form eines im wesentlichen U-förmigen Profils, **dadurch gekennzeichnet, dass** der Körper (152) mit einer Nute zur Aufnahme von Befestigungsmitteln versehen ist, wobei sich die Befestigungsmittel durch Bohrungen in der Vorderseite des Ringrahmens (152) erstrecken können, womit der Körper am Ringrahmen derart festgemacht werden kann, dass sich der Körper über einen Längsabschnitt der Maschine erstreckt, der mehreren Spinnstellen entspricht, und wobei der Körper (152) zum Befestigen einer entsprechenden Anzahl Sensoren am Ringrahmen angeordnet ist.

2. Träger nach Anspruch 1 **dadurch gekennzeichnet, dass** der Träger mit Halterungen (178) für die Sensoren versehen ist.

3. Träger nach Anspruch 2, **dadurch gekennzeichnet, dass** jede Halterung (178) mit einer jeweiligen Lichtquelle (306) versehen ist, die aufleuchten kann, um einen Fehler in der entsprechenden Spinnstelle der Maschine anzuzeigen.

4. Träger nach Anspruch 2 oder 3, **dadurch gekennzeichnet, dass** die Halterungen (178) separat gebildet und mit Mitteln (176) zum Verbinden der Halterung (178) mit dem Träger versehen sind.

5. Träger nach Anspruch 2, **dadurch gekennzeichnet, dass** jede Halterung (178) einen Vorsatz umfasst, welcher den jeweiligen Sensor aufnimmt.

6. Träger nach einem der Ansprüche 1 bis 5, **dadurch gekennzeichnet, dass** der Körper zusammen mit einer Abdeckung einen abgeschlossenen Kanal bildet.

7. Träger nach Anspruch 6, **dadurch gekennzeichnet, dass** Elektronikteile im Kanal untergebracht sind, die durch das Entfernen der Abdeckung leicht zugänglich gemacht werden, wobei die Elektronikteile einen Mikrocomputer umfassten, welcher die Ausgangssignale der zugeordneten Sensoren verwaltet.

8. Träger für eine Mehrzahl von in einer Ringspinnmaschine anzubringenden Sensoren, wobei der Träger einen länglichen Körper (152) mit Mitteln zum Befestigen des Körpers am Ringrahmen (150) umfasst, derart dass sich der Körper über einen Längsabschnitt der Maschine erstrecken kann, der mehreren Spinnstellen entspricht, wobei der Körper zum Befestigen einer entsprechenden Anzahl Sensoren angeordnet ist, **dadurch gekennzeichnet, dass** der Körper und eine Abdeckung zusammen einen abgeschlossenen Kabelkanal bilden, wobei die nach oben gerichtete Wand des Kanals mit Halterungen (178) für die Sensoren versehen ist.

9. Träger nach Anspruch 8, **dadurch gekennzeichnet, dass** die Halterungen (178) über Durchbrüche mit dem Kabelkanal in Verbindung stehen.

10. Träger nach Anspruch 8 oder 9, **dadurch gekennzeichnet, dass** die Abdeckung mittels einer Schnappverbindung mit dem Körper verbunden ist.

11. Träger nach einem der Ansprüche 8 bis 10, **dadurch gekennzeichnet, dass** die Halterung einen Vorsatz umfasst, welcher den Sensor aufnimmt.

12. Ringspinnmaschine mit einem Ringrahmen (150) und einem am Ringrahmen befestigten Träger für eine Mehrzahl von in einer Ringspinnmaschine anzubringenden Sensoren (302, Fig. 7), wobei der Träger einen länglichen Profilkörper (152) umfasst, **dadurch gekennzeichnet, dass** der Träger auch eine Abdeckung (168) umfasst, die mit dem Profilkörper (152) zusammen einen abgeschlossenen Kabel- bzw. Verdrahtungskanal bildet, wobei der Profilkörper (152) derart an der Vorderseite (156) des Ringrahmens (150) befestigt ist, dass er sich über einen Längsabschnitt der Maschine mit mehreren Spinnstellen erstreckt, und wobei eine nach oben gerichtete Wand (172) mit je einer Halterung (178) für eine Anzahl Sensoren versehen ist, die der Anzahl Spinnstellen im genannten Längsabschnitt der Maschine entspricht.

13. Maschine nach Anspruch 12, **dadurch gekennzeichnet, dass** die Maschine für die sogenannte Sektionsmontage vorbereitet ist und die Länge des Profilkörpers (152) der Sektionslänge entspricht.

14. Maschine nach Anspruch 12, **dadurch gekennzeichnet, dass** für jede Sektion ein jeweiliger Profilkörper (152) vorgesehen ist, sodass die Vorderseite (156) des Ringrahmens (150) von einem Ende bis zum anderen abgedeckt ist.

15. Maschine nach einem der vorangehenden Ansprüche 12 bis 14, **dadurch gekennzeichnet, dass** der Profilkörper (152) als U-förmiges Profil ausgebildet ist.

16. Maschine nach Anspruch 15, **dadurch gekennzeichnet, dass** der "Boden" des U-förmigen Profils an der Vorderseite (156) des Ringrahmens (150) befestigt ist, sodass die beiden Wandteile des Profils von dem Ringrahmen (150) wegzeigen.

17. Maschine nach einem der vorangehenden Ansprüche 12 bis 16, **dadurch gekennzeichnet, dass** jede Halterung (178) mit einer jeweiligen Lichtquelle (306) versehen ist, die aufleuchten kann, um einen Fehler in der entsprechenden Spinnstelle anzuzeigen.

18. Maschine nach einem der vorangehenden Ansprüche 12 bis 17, **dadurch gekennzeichnet, dass** die Halterungen (178) separat gebildet und mit Mitteln (176) zum Verbinden der Halterung (178) mit dem Träger versehen sind.

19. Maschine nach einem der vorangehenden Ansprüche 12 bis 18, **dadurch gekennzeichnet, dass** ein Computer (PCB) im Kanal vorgesehen ist, der Signale von den diesem Kanal zugeordneten Sensoren (302) verwalten kann.

20. Maschine nach Anspruch 19 und Anspruch 17, **dadurch gekennzeichnet, dass** der Computer (PCB) sowohl mit den Sensoren (302) wie auch mit den Lichtquellen (306) des Kanals verbunden ist.

21. Maschine nach Anspruch 14 und Anspruch 19 oder 20, **dadurch gekennzeichnet, dass** die Computer (PCB) mit einer Zentrale (ZE) verbunden sind, von der die Signale von den Sensoren (302) ausgewertet werden können.

## Claims

1. A carrier for a plurality of sensors to be applied in a ring spinning machine with a longitudinal body (152) in the form of an essentially U-shaped profile, **characterised in that** the body (152) is provided with a groove for accommodating securing means, whereby the securing means can extend through drill holes in the front side of the ring frame (150) as a result of which the body can be secured to the ring frame in such a manner that the body extends over a longitudinal section of the machine which exhibits several spinning units, and whereby the body (152) is arranged so as to secure a corresponding number of sensors on the ring frame.

2. The carrier according to Claim 1, **characterised in that** the carrier is provided with retaining elements (178) for the sensors.

3. The carrier according to Claim 2, **characterised in that** each retaining element (178) is provided with a light source (306), which can light up in order to indicate a fault in the corresponding spinning unit of the machine.

4. The carrier according to Claim 2 or 3, **characterised in that** the retaining elements (178) are formed separately and are provided with means (176) for connecting the retaining device (178) to the carrier.

5. The carrier according to Claim 2, **characterised in that** each retaining element (178) comprises an attachment which accommodates the individual sensor in each case.

6. The carrier according to one of Claims 1 to 5, **characterised in that** the body, together with a cover, forms a closed channel.

7. The carrier according to Claim 6, **characterised in that** electronic components are located in the channel, which are made easily accessible by the removal of the cover, whereby the electronic components comprise a micro-computer which administers the output signals of the sensors allocated to it.

8. The carrier for a plurality of sensors to be applied in a ring spinning machine, whereby the carrier comprises a longitudinal body (152) with means for securing the body to the ring frame (150), in such a way that the body can extend over a longitudinal section of the machine which corresponds to several spinning units, whereby the body is allocated to the securing of a corresponding number of sensors, **characterised in that** the body and a cover together form an enclosed cable channel, whereby the wall of the channel which faces upwards is provided with retaining elements (178) for the sensors.

9. The carrier according to Claim 8, **characterised in that** the retaining elements (178) are in connection with the cable channel via passage apertures.

10. The carrier according to Claim 8 or 9, **characterised in that** the cover is connected to the body by means of a snap connection.

11. The carrier according to one of Claims 8 to 10, **characterised in that** the retaining element comprises an attachment which accommodates the sensor.

12. A ring spinning machine with a ring frame (150) and secured to the ring frame a carrier for a plurality of sensors (302, Fig. 7) to be applied in a ring spinning machine, whereby the carrier comprises a longitudinal profile body (152), **characterised in that** the carrier also comprises a cover (168), which together with the profile body (152) forms a closed cable or wiring channel, whereby the profile body (152) is secured to the front side (156) of the ring frame (150) in such a way that it extends over a longitudinal section of the machine with several spinning units, and whereby a side (172) pointing upwards is provided with one retaining element (178) each for a number of sensors, which corresponds to the number of spinning units in the said longitudinal section of the machine.

13. The machine according to Claim 12, **characterised in that** the machine is prepared for what is referred to as section assembly, and the length of the profile body (152) corresponds to the section length.

14. The machine according to Claim 12, **characterised in that** an individual profile body (152) is provided for each section, so that the front side (156) of the ring frame (150) is covered from one end to the other.

15. The machine according to one of the foregoing Claims 12 to 14, **characterised in that** the profile body (152) is designed as an U-shaped profile.

16. The machine according to Claim 15, **characterised in that** the "floor" of the U-shaped profile is secured to the front side (156) of the ring frame (150), so that the two side parts of the profile point away from the ring frame (150).

17. The machine according to one of the foregoing Claims 12 to 16, **characterised in that** each retaining element (178) is provided with an individual light source (306) which can light up in order to indicate a fault in the corresponding winding head.

18. The machine according to one of the foregoing Claims 12 to 17, **characterised in that** the retaining elements (178) are formed separately and are provided with means (176) for connecting the retaining element (178) to the carrier.

19. The machine according to one of the foregoing Claims 12 to 18, **characterised in that** a computer (PCB) is provided in the channel, which can administer signals from the sensors (302) allocated to this channel.

20. The machine according to Claim 19 and Claim 17, **characterised in that** the computer (PCB) is connected both to the sensors (302) as well as to the light sources (306) of the channel.

21. The machine according to Claim 14 and Claim 19 or 20, **characterised in that** the computer (PCB) is connected to a central unit (ZE), from which the signals from the sensors (302) can be evaluated.

## Revendications

1. Porteur pour une pluralité de détecteurs devant être installés dans une machine à filer à anneaux, avec un corps oblong (152) ayant la forme d'un profil essentiellement en forme de U,
**caractérisé par le fait que**
le corps (152) est pourvu d'une rainure pour la réception de moyens de fixation, et où les moyens de fixation peuvent s'étendre par des percements dans la partie frontale du cadre porte-anneaux (150), au moyen desquels le corps peut être fixé de telle manière sur le cadre porte-anneaux que le corps s'étend sur une section longitudinale de la machine qui correspond à plusieurs postes de filage, et où le corps (152) est disposé sur le cadre porte-anneaux pour fixer un nombre correspondant de détecteurs.

2. Porteur selon revendication 1,
**caractérisé par le fait que**
le porteur est pourvu de fixations (178) pour les détecteurs.

3. Porteur selon revendication 2,
**caractérisé par le fait que**
chaque fixation (178) est pourvue d'une source de lumière particulière (306) qui peut s'allumer, afin d'indiquer un dérangement dans le poste de filage correspondant de la machine.

4. Porteur selon revendication 2 ou 3,
**caractérisé par le fait que**
les fixations (178) sont formées séparément et sont pourvues de moyens (176) pour relier la fixation (178) avec le porteur.

5. Porteur selon revendication 2,
**caractérisé par le fait que**
chaque fixation (178) comprend un adaptateur qui réceptionne le détecteur en question.

6. Porteur selon l'une des revendications 1 à 5,
**caractérisé par le fait que**,
conjointement avec un recouvrement, le corps forme un canal fermé.

7. Porteur selon revendication 6,
**caractérisé par le fait que**
des parties électroniques sont logées dans le canal, lesquelles sont rendues facilement accessibles par éloignement du recouvrement, et où les parties électroniques comprennent un micro-ordinateur qui gère les signaux de sortie des détecteurs adjoints.

8. Porteur pour une pluralité de détecteurs devant être installés dans une machine à filer à anneaux, et où le porteur comprend un corps oblong (152), avec des moyens pour fixer le corps sur le cadre porte-anneaux (150), de telle manière que le corps peut s'étendre sur une section longitudinale de la machine, laquelle correspond à plusieurs postes de filage, et où le corps est aménagé pour la fixation d'un nombre correspondant de détecteurs,
**caractérisé par le fait que**
le corps et un recouvrement forment conjointement un canal de câbles fermé, et où la paroi, dirigée vers le haut, du canal est pourvue de fixations (178) pour les détecteurs.

9. Porteur selon revendication 8,
**caractérisé par le fait que**
les fixations (178) se tiennent en liaison avec le canal de câbles par des ajours.

10. Porteur selon revendication 8 ou 9,
**caractérisé par le fait que**
le recouvrement est relié avec le corps au moyen d'une liaison encliquetable.

11. Porteur selon l'une des revendications 8 à 10,
**caractérisé par le fait que**
la fixation comprend un adaptateur lequel réceptionne le détecteur.

12. Machine à filer à anneaux avec un cadre porte-anneaux (150) et un porteur fixé sur le cadre porte-anneaux pour une pluralité de détecteurs (302, fig. 7) devant être installés dans une machine à filer à anneaux, et où le porteur comprend un corps profilé oblong (152),
**caractérisée par le fait que**
le porteur comprend également un recouvrement (168) qui forme, conjointement avec le corps profilé (152), un canal fermé de câbles respectivement de filerie, et où le corps profilé (152) est fixé de telle manière sur la partie frontale (156) du cadre porte-anneaux (150) qu'il s'étend sur une section longitudinale de la machine ayant plusieurs postes de filage, et où une paroi (172), dirigée vers le haut, est pourvue d'une fixation particulière (178) pour un nombre de détecteurs qui correspond au nombre de postes de filage dans ladite section longitudinale de la machine.

13. Machine selon revendication 12,
**caractérisée par le fait que**
la machine est préparée pour ledit montage par section, et la longueur du corps profilé (152) correspond à la longueur d'une section.

14. Machine selon revendication 12,
**caractérisée par le fait**
**qu'**un corps profilé particulier (152) est prévu pour chaque section, de sorte que la partie frontale (156) du cadre porte-anneaux (150) est recouverte d'une extrémité à l'autre.

15. Machine selon l'une des revendications précédentes 12 à 14,
**caractérisée par le fait que**
le corps profilé (152) est formé comme profil en forme de U.

16. Machine selon revendication 15,
**caractérisée par le fait que**
le "fond" du profil en forme de U est fixé sur la partie frontale (156) du cadre porte-anneaux (150), de sorte que les deux parties de paroi du profil sont dirigées en opposé par rapport au cadre porte-anneaux (150).

17. Machine selon l'une des revendications précédentes 12 à 16,
**caractérisée par le fait que**
chaque fixation (178) est pourvue d'une source de lumière particulière (306) qui peut s'allumer, afin d'indiquer un dérangement dans le poste de filage correspondant.

18. Machine selon l'une des revendications précédentes 12 à 17,
**caractérisée par le fait que**
les fixations (178) sont formées séparément et sont pourvues de moyens (176) pour relier la fixation (178) avec le porteur.

19. Machine selon l'une des revendications précédentes 12 à 18,
**caractérisée par le fait**
**qu'**un ordinateur (PCB) est prévu dans le canal, et peut gérer des signaux venant des détecteurs (302) adjoints à ce canal.

20. Machine selon revendication 19 et revendication 17,
**caractérisée par le fait que**
l'ordinateur (PCB) est relié aussi bien avec les détecteurs (302) qu'avec les sources de lumière (306) du canal.

21. Machine selon revendication 14 et revendication 19 ou 20,
**caractérisée par le fait que**
les ordinateurs (PCB) sont reliés avec une centrale (ZE), par laquelle les signaux venant des détecteurs (302) peuvent être exploités.
